# EUROPÄISCHE PATENTSCHRIFT

(11) **EP 0 268 010 B1**
(45) Veröffentlichungstag und Bekanntmachung des Hinweises auf die Patenterteilung: **22.04.1992**
(21) Anmeldenummer: 87106736.9
(22) Anmeldetag: 08.05.1987
(51) Int. Cl.: H01R 39/58

(54) **Bürstenhalter mit Bürstenmeldevorrichtung**
Brush holder with brush wear alarm
Porte balais avec indicateur d'usure de ces balais

(30) Priorität: 23.10.1986 DE 8628227 U
(43) Veröffentlichungstag der Anmeldung: 25.05.1988
(73) Patentinhaber: G. Dietrich GmbH Spezialfabrik für Bürstenhalter und Kunststoffteile, D-7893 Jestetten 1 (DE)
(72) Erfinder: Dietrich, Michael, CH-8197 Rafz (CH); Dietrich, Wolfgang, CH-8201 Schaffhausen (CH)
(74) Vertreter: Arendt, Helmut, Dipl.-Ing.

(56) Entgegenhaltungen:
- EP-A- 0 113 836
- DE-A- 2 605 393
- DE-A- 3 444 482
- DE-U- 8 234 555
- DE-U- 8 600 934
- FR-A- 2 223 858

## Beschreibung

Die Erfindung betrifft einen Bürstenhalter mit einer potentialfreien Einrichtung zur überwachung der Abnutzung von elektrischen Kontaktbürsten unter Verwendung von Mikroschaltern, insbesondere mit einer Mehrzahl von in Reihe angeordneten Bürstenführungen in einem Bürstenhalterkörper und einer jeden Bürstenführung zugeordneten, unter Federkraft stehenden Druckbügeln zum Anpressen der Bürsten an einen Kommutator oder Schleifring einer elektrischen Maschine.

Die überwachung der unter Federdruck an einen Kommutator oder Schleifring einer elektrischen Maschine angepreßten Kontaktbürsten ist erforderlich, um sie nach weitgehender Abnutzung rechtzeitig erneuern zu können und ein plötzliches Abschalten der Maschinen zu ungünstiger Zeit, beispielsweise während eines Arbeitsprozesses, zu vermeiden. Außerdem soll verhindert werden, daß abgenutzte Kohlebürsten den Kollektor beschädigen.

Es sind allgemein Abschaltvorrichtungen für Kohlebürsten bekannt, bei denen der Bürstenverschleiß durch einen Anschlag dann unterbrochen wird, wenn die Bürste ihre geringste zulässige Länge erreicht hat.

So sind beispielsweise potentialfreie Bürstenmeldevorrichtungen bekannt geworden, bei welchen an dem Druckfinger der die Kohlebürsten an die Kontaktflächen der Schleifringe oder Kommutatoren pressenden Druckbügel eine isolierte Kontaktfeder angebracht ist, die beim Kontakt mit einer am Bürstenhalter befestigte Schiene auf Gegenkontakte trifft. Die bekannte Konstruktion hat den Nachteil, daß beim Anfall des nicht zu vermeidenden Bürstenstaubes mit überschlägen bzw. Falschmeldungen zu rechnen ist. Die Funktionssicherheit wird dadurch erheblich gefährdet. Ferner ist ein großer Aufwand an Werkzeugen erforderlich, da die Kontakte in Abhängigkeit von der Bürstenhaltertype und den Bürstenhalterabmessungen positioniert werden müssen. Außerdem ist die Anordnung dieser Bauart, insbesondere bei kleineren Bürstenhaltern aus Platzgründen schwierig. Beispiele solcher Ausführungen sind durch das DE-U-82 34 555.4 bekannt geworden.

Eine Erhöhung der Funktionssicherheit ist zweifellos durch den Einsatz von Mikroschaltern für die Betätigung des Meldeschutzkreises gegeben, wie das DE-U-80 00 934.6 zeigt. Danach ist jedem Druckbügel ein Mikroschalter zugeordnet. Am Schwenkarm eines jeden Druckbügels ist eine Betätigungsfeder befestigt, die beim Erreichen der Verschleißgrenze gegen den Schaltstift des zugeordneten Mikroschalters drückt, diesen je nach Ausbildung öffnet oder schließt und über das Potential zu einem Verschleißsignal führt. Hierbei ist die Anordnung und Befestigung der Mikroschalter zur Betätigung durch die am Druckbügel befestigte Feder montageaufwendig und verlangt die Schaffung einer besonderen Aufnahmenut für den Schalter. Eine weitere Ausführungsform zeigt die DE-A-34 44 482. Die Befestigung des Mikroschalters nach der Vorveröffentlichung ist jedoch nicht für jeden Bürstenhalter möglich, insbesondere nicht für kleine Ausführungen bei einer Mehrzahl von in Reihe angeordneten Bürstenführungen. Der Mikroschalter ist mit einem Kontaktarm und einer daran angeordneten Rolle ausgerüstet, die in eine an der Kohlebürste ausgebildeten Nut greifen kann, sofern die Kohlebürste ihre Abnutzungsgrenze erreicht hat. Das erfordert die Anfertigung einer speziell ausgebildeten Kohlebürste.

Der Erfindung liegt die Aufgabe zu Grunde, einen Bürstenhalter mit einer überwachungseinrichtung für die elektrischen Kontaktbürsten unter Verwendung eines Mikroschalters so zu gestalten, daß bei höchstmöglicher Funktionssicherheit die Montage unter geringem Werkzeugaufwand und unabhängig von der Bürstenhaltertype und den Bürstenhalterabmessungen einfach durchzuführen ist. Diese Aufgabe wird durch Merkmale im Kennzeichen des Anspruchs 1 gelöst. Vorzugsweise ist der Mikroschalter an der dem Bürstendruckfinger abgewandten Seite des Druckbügels angeordnet. Der Mikroschalter selbst kann mit Hilfe eines Befestigungswinkels mit dem Bürstenhaltekörper verschraubt sein.

Von besonderem Vorteil ist es, daß die Kurvenscheibe und der Mikroschalter bereits eine Zeitlang vor der Berührung des Druckbügels mit dem Bürstenhalter miteinander kontaktieren und bei entsprechender Ausbildung der Berührungskontur der Kurvenscheibe für den Kontakt mit dem Mikroschalter dieser für die genannte Zeitspanne das gegebene Signal anstehen läßt. Dabei ist sichergestellt, daß der Bürstenablauf so lange weitererfolgen kann, bis der Druckbügel an einem Anschlag, beispielsweise am Bürstenhaltekörper, stehenbleibt.

Weitere, den Gegenstand der Erfindung vorteilhaft gestaltende Merkmale sind den Unteransprüchen zu entnehmen.

In der Zeichnung ist ein Ausführungsbeispiel der Erfindung rein schematisch dargestellt und nachstehend erläutert.

Es zeigen:
- Fig. 1: die Draufsicht auf einen Bürstenhalter,
- Fig. 2: einen Radialschnitt quer zur Längserstreckung des Bürstenhalters und
- Fig. 3: die Darstellung gemäß Fig. 2 mit der Position des Druckbügels zu Beginn eines Schaltvorgangs.

Der Bürstenhalter 1 mit Bürstenführungskanälen 2 und 3 ist mit Hilfe eines Befestigungsflansches 4 neben dem nicht dargestellten Kommutator oder Schleifring einer elektrischen Maschine befestigbar. Der Bürstenhalter ist mit Druckbügeln 5 und 6 versehen, welche unter der Vorspannung von Zugfedern 16 stehen, so daß die äußeren Enden der Druckfinger 7 und 8 ständig die Kohlebürsten 9 gegen einen Kommutator oder Schleifring drücken.

An dem dem Druckfinger 7 gegenüberliegenden Ende des Druckbügels 5 ist dieser mit einer Kurvenscheibe 10 ausgerüstet, deren Kontaktlinie 11 zur Betätigung eines Mikroschalters 12 im wesentlichen kreisförmig ausgebildet ist. Der Mikroschalter 12 ist mit einem einfachen Befestigungswinkel 13 am Bürstenhalter zu befestigen, beispielsweise zu verschrauben.

Wie die Fig. 3 zeigt, beginnt die Kurvenscheibe 10 den Schaltstift 12a des Mikroschalters zu berühren, sobald der Druckfinger 7 eine untere Grenzposition 14 erreicht. In diesem Moment liegt der Druckbügel 5 noch nicht am Gehäuse des Bürstenträgers an. Die Differenz zwischen der Kante des Bürstenhaltergehäuses und dem Druckbügel ist mit x bezeichnet. Der Wegstrecke x entspricht eine Zeitspanne, 1 während der das Signal des Mikroschalters 12 ansteht, da die Kontaktlinie 11 der Kurvenscheibe 10 etwa kreisförmig ausgebildet ist und somit den Schaltstift 12a in der Schaltstellung hält. Nach dem Zurücklegen des Restweges x gelangt der Druckbügel 5 am Bürstenhaltergehäuse zur Anlage, so daß der Anpreßdruck aufgehoben wird. Die Endlage ist mit 15 bezeichnet.

Der geschlossene Mikroschalter ist unempfindlich gegen Verschmutzungen durch Bürstenstaub etc., so daß die Funk tionssicherheit nicht durch Falschmeldungen gefährdet ist. Der Schalter kann sowohl als Öffner als auch als Schließer eingesetzt werden. Durch die Anbringung auf der dem Bürstendruckfinger 7 abgewandten Seite steht genügend Platz, auch bei kleinen Bürstenhaltern, zur Verfügung und ermöglicht eine problemlose Montage, wobei der Werkzeugaufwand sehr begrenzt ist. Sofern notwendig, kann jeder einzelne Druckbügel mit einer Kurvenscheibe 10 ausgerüstet werden, denen dann die entsprechende Anzahl Mikroschalter zuzuordnen ist.

## Patentansprüche

1. Bürstenhalter (1) mit einer potentialfreien Einrichtung zur überwachung der Abnutzung von elektrischen Kontaktbürsten (9) unter Verwendung von Mikroschaltern (12), insbesondere mit einer Mehrzahl von in Reihe angeordneten Bürstenführungen (2, 3) in einem Bürstenhalterkörper und einer jeden Bürstenführung zugeordneten, unter Federkraft stehenden Druckbügeln (5) zum Anpressen der Bürsten (9) an einen Kommutator oder Schleifring einer elektrischen Maschine, dadurch gekennzeichnet, daß wenigstens einer der Druckbügel (5) mit einer Kurvenscheibe (10) zu Betätigung des Mikroschalters (12) versehen ist und die Kurvenscheibe (10) und der Mikroschalter (12) derart zueinander angeordnet sind, daß sie für eine bestimmte Zeitspanne vor der Berührung des Druckbügels (5) mit dem Bürstenhalter miteinander kontaktieren und während dieser Zeit bis zur Berührung des Druckbügels mit dem Bürstenhalter durch eine kreisförmige Ausbildung der Kontaktlinie (11) der Kurvenscheibe (10) ein Meldesignal anstehen lassen.

2. Bürstenhalter nach Anspruch 1, dadurch gekennzeichnet, daß der Mikroschalter (12) an der dem Bürstendruckfinger (7) abgewandten Seite des Druckbügels (5) angeordnet ist.

3. Bürstenhalter nach den Ansprüchen 1 und/oder 2, dadurch gekennzeichnet, daß der Mikroschalter (12) mit Hilfe eines Befestigungswinkels (13) am Bürstenhalter befestigt ist.

4. Bürstenhalter nach einem oder mehreren der Ansprüche 1 bis 3, dadurch gekennzeichnet, daß die Kurvenscheibe (10) mit dem Druckbügel (5) verschraubt bzw. vernietet ist.

5. Bürstenhalter nach einem oder mehreren der Ansprüche 1 bis 3, dadurch gekennzeichnet, daß die Kurvenscheibe (10) und der Druckbügel (5) als einteiliges Element ausgebildet sind.

## Claims

1. A brush holder (1) having a potentiometer-free device for monitoring the wear on electric contact brushes (9) using microswitches (12), more particularly having a number of serially disposed brush guides (2, 3) in a brush holder member and spring-loaded pressure stirrups (5) each associated with a brush guide for pressing the brushes (9) against a commutator or slip ring of an electrical machine, characterized in that at least one of the pressure stirrups (5) has a cam disc (10) for actuating the microswitch (12), and the cam disc (10) and the microswitch (12) are so disposed in relation to one another that they contact one another for a predetermined period prior to contact between the pressure stirrup (5) and the brush holder and during said period, up to contact between the pressure stirrup and the brush holder, produce a warning signal via a circular formation of the contact line (11) of the cam disc (10).

2. A brush holder according to Claim 1, characterized in that the microswitch (12) is disposed on the side of the pressure stirrup (5) remote from the brush pressure finger (7).

3. A brush holder according to Claims 1 and/or 2, characterized in that the microswitch (12) is attached to the brush holder via an attaching angle (13).

4. A brush holder according to one or more of Claims 1 to 3, characterized in that the cam disc (10) is screwed or riveted to the pressure stirrup (5).

5. A brush holder according to one or more of Claims 1 to 3, characterized in that the cam disc (10) and the pressure stirrup (5) are constructed unitarily.

## Revendications

1. Porte-balai (1) avec un système sans potentiel pour la surveillance de l'usure de balais de contact électrique (9) en utilisant des microrupteurs (12), en particulier avec un certain nombre de guidages de balai agencés en rangées (2, 3) dans un corps du porte-balai et un étrier de serrage (5) se trouvant sous la force d'un ressort, affecté à chaque guidage de balai, pour presser les balais (9) contre un commutateur ou bien une bague glissante d'une machine électrique, caractérisé en ce qu'au moins l'un des étriers de serrage (5) est pourvu d'une came (10) pour l'actionnement du microrupteur (12) et la came (10) et le microrupteur (12) sont agencés mutuellement de manière à se contacter mutuellement pendant un intervalle déterminé de temps avant contact de l'étrier de serrage (5) avec le porte-balai et pendant ce temps, jusqu'au contact de l'étrier de serrage avec le porte-balai, à laisser paraître un signal d'indication du fait de la configuration circulaire de la ligne de contact (11) de la came (10).

2. Porte-balai selon la revendication 1, caractérisé en ce que le microrupteur (12) est agencé du côté de l'étrier de serrage (5) qui est éloigné du doigt (7) pressant le balai.

3. Porte-balai selon les revendications 1 et/ou 2, caractérisé en ce que le microrupteur (12) est fixé au porte-balai à l'aide d'une cornière de fixation (13).

4. Porte-balai selon l'une quelconque des revendications 1 à 3, caractérisé en ce que la came (10) est vissée ou respectivement rivetée à l'étrier de serrage (5).

5. Porte-balai selon l'une quelconque des revendications 1 à 3, caractérisé en ce que la came (10) et l'étrier de serrage (5) sont configurés en un seul élément.
